# EUROPÄISCHE PATENTSCHRIFT

(11) **EP 2 046 165 B1**
(45) Veröffentlichungstag und Bekanntmachung des Hinweises auf die Patenterteilung: **17.07.2013**
(21) Anmeldenummer: 06776919.0
(22) Anmeldetag: 16.08.2006
(51) Int. Cl.: A47C 1/032

(54) **SITZMÖBEL**
SEATING
SIÈGE

(30) Priorität: 30.06.2006 WO PCT/EP2006/006354
(43) Veröffentlichungstag der Anmeldung: 15.04.2009
(73) Patentinhaber: Hansen, Eckhard, Dipl.-Ing., CH-9430 St. Margrethen (CH)
(72) Erfinder: Hansen, Eckhard, Dipl.-Ing., CH-9430 St. Margrethen (CH)
(74) Vertreter: Otten, Herbert
(86) Internationale Anmeldenummer: PCT/EP2006/008115
(87) Internationale Veröffentlichungsnummer: WO 2008/000295

(56) Entgegenhaltungen:
- EP-A- 1 230 876
- EP-A1- 0 434 897
- JP-A- 5 111 414
- JP-A- 8 089 359
- US-A1- 2003 052 520

## Beschreibung

Die Erfindung betrifft ein Sitzmöbel gemäß dem Oberbegriff des Anspruchs 1.

Aus der DE 101 06 792 A1 bzw. der EP 1 230 876 A1 ist ein Sitzmöbel mit einem Sitzelement, einem Rückenelement und einem Traggestell bekannt, wobei das Traggestell einen Träger und ein mechanisches Mittel zur Übertragung einer Bewegung wie Hebel und/oder Führung umfasst, welches den Träger in einem hinteren Sitzbereich mit dem Sitzelement verbindet, wobei als vorderes Befestigungsmittel für das Sitzelement ein Blattfederelement vorgesehen ist, welches an dem feststehenden Träger gelagert ist, wobei das Blattfederelement einen an dem Träger geführten ersten Abschnitt und einen frei zwischen dem Träger und dem Sitzelement liegenden zweiten Abschnitt aufweist. Das Zurücklehnen einer Person auf diesem Sitzmöbel führt zu einem starken Anheben des vorderen Abschnitts des Sitzelements.

Aus der US 2003/0052520 A1 ist ein ähnliches Sitzmöbel bekannt, bei welchem eine Sitzplatte und ein Sitzplattenträger über Federmittel verbunden sind.

Aus der JP 08 089359 A ist ein Sitzmöbel mit einem Sitzelement, einem Rückenelement und einem Traggestell bekannt, wobei das Traggestell einen Träger und ein mechanisches Mittel zur Übertragung einer Bewegung umfasst, welches den Träger in einem hinteren Sitzbereich mit dem Sitzelement verbindet, wobei als vorderes Befestigungsmittel für das Sitzelement ein Blattfederelement vorgesehen ist, welches an dem feststehenden Träger gelagert ist, wobei das Blattfederelement einen an dem Träger geführten ersten Abschnitt und einen frei zwischen dem Träger und dem Sitzelement liegenden zweiten Abschnitt aufweist und wobei das Blattfederelement in dem ersten Abschnitt schräg nach oben in Richtung einer Vorderkante des Sitzelements weist.

Der Erfindung liegt die Aufgabe zugrunde, mit einfachen Mitteln weitere Verstellmöglichkeiten zu realisieren.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Das erfindungsgemäße Sitzmöbel weist ein Blattfederelement auf, welches in einem ersten Abschnitt schräg nach oben in Richtung einer Vorderkante des Sitzelements weist. Diese Ausrichtung des Blattfederelements führt zu einer Bewegungscharakteristik des Sitzelements, bei welcher sich dieses beim Zurücklehnen einer Person in dem Sitzmöbel in einem vorderen Abschnitt leicht anhebt und auch etwa horizontal in Richtung des Rückenelements verlagert. Somit ist es möglich, allein durch eine erfindungsgemäße Schrägstellung des Blattfederelements die Bewegungscharakteristik des Sitzelements in einer gewünschten Weise zu verändern und somit die Hebebewegung, welche das Sitzelement beim Zurücklehnen einer Person in dem Sitzmöbel ausführt, auf eine gewünschte Größe zu begrenzen. Durch die Schrägstellung des Blattfederelements erlaubt dieses auch eine etwa horizontale Bewegung des Sitzelements.

Erfindungsgemäß ist es vorgesehen, eine Steigung des Blattfederelements in einem Übergangsbereich, welcher zwischen dem ersten und dem zweiten Abschnitt liegt, durch ein unteres Auflager zu verstellen. Hierdurch ist eine Feinjustierung der Grundstellung des Sitzelements mit einfachen technischen Mitteln möglich.

Insbesondere ist ein Anheben des Blattfederelements in seinem Übergangsbereich durch das untere Auflager vorgesehen, da hierdurch die in einer Grundeinstellung vorhandene Neigung des Sitzelements zu seiner Vorderkante aufgehoben werden kann.

Weiterhin ist es vorgesehen, das Auflager als Nocke auszubilden, welche um eine Drehachse zentrisch oder exzentrisch drehbar ist. Hierdurch kann mit technisch einfachen Mitteln in unterschiedlicher Weise auf die Voreinstellung Einfluss genommen werden.

Weiterhin ist es vorgesehen, in dem ersten Abschnitt des Blattfederelements ein oberes Gegenlager anzuordnen, welches von oben auf das Blattfederelement wirkt, sofern das obere Gegenlager entlang des ersten Abschnitts des Blattfederelements verfahrbar ist, ist es möglich die Härte des Blattfederelements stufenlos einzustellen und so das Sitzelement für Personen mit unterschiedlichem Körpergewicht anzupassen.

Insbesondere ist es vorgesehen, das obere Gegenlager mit einem Zahnschieber und einem Zahnrad auszustatten, wobei das Blattfederelement zwischen einer Auflagefläche des Trägers und dem Zahnschieber eingeklemmt ist und wobei der Zahnschieber durch eine Drehung des Zahnrads parallel zu der Auflagefläche des Trägers in eine Längsrichtung des Blattfederelements bewegbar ist. Hierdurch ist mit technisch einfachen Mitteln eine stufenlose Einstellbarkeit des Blattfederelements realisierbar.

Weiterhin ist es vorgesehen, durch eine Verlängerung des Hebels, welcher den Träger und das Sitzelement verbindet, einen Rückenelementträger auszubilden, an welchem das Rückenelement befestigt ist. Hierdurch ist eine Bewegungskopplung des Sitzelements mit dem Rückenelement und somit eine Abfederung des Rückenelements über das Blattfederelement möglich.

Schließlich sieht die Erfindung eine Fixierbarkeit des Hebels in wenigstens zwei Drehstellungen an dem Träger vor. Hierdurch ist es möglich das Sitzelement und das Rückenelement in bevorzugten Stellungen zu arretieren.

Weitere Einzelheiten der Erfindung werden in der Zeichnung anhand von schematisch dargestellten Ausführungsbeispielen beschrieben.

Hierbei zeigt:
Figur 1: ein Sitzmöbel in Seitenansicht in einer ersten Stellung;
Figur 2: einen vergrößerten Ausschnitt aus der Figur 1 im Bereich des Traggestells;
Figur 3: eine Unteransicht des in der Figur 1 gezeigten Sitzmöbels aus einer Pfeilrichtung III;
Figur 4: das Sitzmöbel in Seitenansicht in einer zweiten Stellung;
Figur 5: einen vergrößerten Ausschnitt aus der Figur 4 im Bereich des Traggestells;
Figur 6: das Sitzmöbel in Seitenansicht in einer dritten Stellung und
Figur 7: eine überlagerte Darstellung des erfindungsgemäßen Sitzmöbels in dessen Stellungen SII und SIII.

In Figur 1 ist ein Sitzmöbel 1 in einer ersten Stellung SI in Seitenansicht teilweise aufgeschnitten dargestellt, wobei auf einer Schraffur geschnittener Flächen zur Erhaltung der Übersichtlichkeit verzichtet wurde. Das Sitzmöbel 1 umfasst im wesentlichen ein Sitzelement 2, ein Rückenelement 3, ein Traggestell 4 und ein Drehgestell 5. Das Drehgestell 5 umfasst Rollen 6 und eine vertikal stehende Gasfeder 7, auf welcher das Traggestell 4 befestigt ist. Das Traggestell 4 besteht im wesentlichen aus einem Träger 8, einem Blattfederelement 9 und einem mechanischen Mittel 10 zur Übertragung einer Bewegung, welches als Hebel 11 ausgebildet ist. Das Sitzelement 2 ist in einem vorderen Sitzbereich 12 über das Blattfederelement 9 und in einem hinteren Sitzbereich 13 über den Hebel 11 mit dem Träger 8 verbunden. Mit einem Fortsatz 14 ist der Hebel 11 weiterhin als Rückenelementträger 15 ausgebildet, an welchem das Rückenelement 3 befestigt ist. In der Stellung SI, in welcher das Sitzmöbel 1 unbelastet ist, weist das Sitzelement 2 gegenüber einer Horizontalen 16 eine Neigung von α = 5° auf und neigt sich in eine Pfeilrichtung x' zu einer Vorderkante 19. Das Sitzelement 2 und das Rückenelement 3 weisen in der Stellung SI einen Öffnungswinkel β von etwa 80° auf.

Die Figur 2 zeigt die Figur 1 im Bereich des Traggestells 4 in vergrößerter Darstellung. Das Blattfederelement 9 besteht aus acht einzelnen Blattfedern 9a bis 9h mit teilweise unterschiedlicher Länge. Weiterhin weist das Blattfederelement 9 einen ersten, rechten Abschnitt A und einen zweiten, linken Abschnitt B auf. In dem ersten Abschnitt A ist das Blattfederelement 9 zwischen einer am Träger 8 ausgebildeten Auflagefläche 17 und einem Zahnschieber 18 eingeklemmt und somit an dem Träger 8 befestigt. Der Abschnitt A des Blattfederelements 8 weist schräg nach oben in Richtung der Vorderkante 19 des Sitzelements 2 und steht hierbei in einem Winkel y = 18° zu einer weiteren Horizontalen 20. Der Zahnschieber 18 ist durch Drehung eines diesen antreibenden und ortsfest an dem Träger 8 angeordneten Zahnrads 21 in Pfeilrichtung v bzw. v' verfahrbar. Hierdurch ist eine Härte des Blattfederelements 9 einstellbar. In dem zweiten, linken Abschnitt B verläuft das Blattfederelement 9 etwa um 90° gebogen. Das Blattfederelement 9 ist an einem freien Ende 22 mit einer an dem Sitzelement 2 um eine Drehachse D23 drehbar gelagerten Hülse 23 mit einer Schraube 24 befestigt. In einem Übergangsbereich C des Blattfederelements 9, welcher zwischen den beiden Abschnitten A und B liegt, ist an dem Träger 8 ein Auflager 25 angeordnet. Dieses wird durch eine Nocke 26 gebildet, welche um eine Drehachse D26 drehbar a dem Träger 8 befestigt ist. Durch dieses Auflager 25 ist das Blattfederelement 9 anhebbar und erlaubt eine Verstellung der Neigung des Sitzelements 2. Der Zahnschieber 18 und das Zahnrad 21 bilden ein oberes Gegenlager 27 zu diesem Auflager 25. In der Figur 4 bzw. 5 ist die Nocke 26 beispielweise in einer Stellung gezeigt, in welcher diese das Blattfederelement 9 anhebt. Der Hebel 11 verbindet den Träger 8 mit dem hinteren Sitzbereich 13 des Sitzelements 2. Der Hebel 11 ist an dem Träger 8 drehbar um eine Drehachse D118 befestigt. Das Sitzelement 2 ist an dem Hebel 11 drehbar um eine Drehachse D112 befestigt. Weiterhin ist zwischen dem Träger 8 und dem Hebel 11 ein Rastmechanismus 28 vorgesehen, durch welchen eine Drehbarkeit des Hebels 11 um die Drehachse D118 blockierbar ist.

Sofern der Hebel 11 in der in der Figur 1 und der Figur 2 gezeigten Stellung 29 durch den Rastmechanismus 28 an dem Träger 8 fixiert ist, bewirkt eine Belastung des Sitzelements 2 mit einer Gewichtskraft G einer auf dem Sitzmöbel 1 sitzenden, nicht dargestellten Person ein Absinken des Sitzelements 2 mit seinem vorderen Sitzbereich 12 in eine Pfeilrichtung y' gegen das Blattfederelement 9. Hierbei dreht sich das Sitzelement 2 um seine Drehachse D112 nach links. Das Blattfederelement 9 bewirkt eine Gegenkraft gegen die durch die Gewichtskraft G bewirkte Drehbewegung bis ein Kräftegleichgewicht hergestellt ist.

Mittels des Rastmechanismus 28, welcher in eine der dargestellten Bohrungen 40 einrasten kann, können unterschiedliche Positionen des Sitzelements 2 bzw. des Rückenelements 3 vorgewählt und fixiert werden.

Sofern der Hebel 11 in der in der Figur 1 und der Figur 2 gezeigten Stellung 29 nicht an dem Träger 8 fixiert ist, bewirkt eine Belastung des Sitzelements 2 mit der Gewichtskraft G der auf dem Sitzmöbel 1 sitzenden, nicht dargestellten Person eine Bewegung des Sitzelements 2. Hierbei ist die Bewegung davon abhängig, wie die resultierende Gewichtskraft in dem vorderen oder hinteren Sitzbereich 12 bzw. 13 auf das Sitzelement 2 wirkt. Sofern die resultierende Gewichtskraft in Pfeilrichtung x' vor der Drehachse D23 auf das Sitzelement 2 wirkt, stellt sich im wesentlichen die oben beschriebene Drehbewegung des Sitzelements 2 um die Drehachse D112 ein, da sich der Hebel 11 nur nach rechts um das Drehlager D118 drehen kann, weil eine Drehung nach links ist durch einen nur in der Figur 2 dargestellten Anschlag 30 an dem Träger 8 blockiert. Sofern die Resultierende der Gewichtskraft G zum Beispiel in dem hinteren Sitzbereich 13 des Sitzelements 2 angreift, sinkt das Sitzelement 2 mit seinem hinteren Sitzbereich 13 in die Pfeilrichtung y' ab. Hierbei bewegt sich das Sitzelement 2 mit der Drehachse D112 im Uhrzeigersinn auf einer Kreisbahn 31 um die Drehachse D118. Durch diese Drehbewegung wird das an der Welle 23 des Sitzelements 2 befestigte Blattfederelement 9 etwa in eine Pfeilrichtung x gezogen. Diese Zugbelastung bewirkt eine Bewegung des Sitzelements 2 mit seiner Drehachse D23 beispielsweise auf einer bogenförmigen Bewegungsbahn 32, deren Steigung kontinuierlich abnimmt. Das Sitzelement 2 folgt dieser Bewegungsbahn 32 bis sich wieder ein Kräftegleichgewicht einstellt.

Die Figur 3 zeigt eine Unteransicht des in der Figur 1 gezeigten Sitzmöbels 1 aus einer Pfeilrichtung III. In der Unteransicht ist ein erster Drehgriff 33 erkennbar, durch welchen die Nocke 26, welche das Auflager 25 für das Blattfederelement 9 bildet, verdrehbar ist. Weiterhin zeigt die Unteransicht einen zweiten Drehgriff 34, mit welchem das Zahnrad 21 verdrehbar ist, welches den Zahnschieber 18 antreibt. An dem Hebel 11, welcher als Gabel 35 ausgebildet ist und zwei Arme 35a und 35b aufweist ist ein Raststift 36 angeordnet, welcher den Rastmechanismus 28 bildet und in Pfeilrichtungen z bzw. z' verschiebbar ist. Der Raststift 36 ist in einer ersten Stellung 37 und in einer zweiten Stellung 38 dargestellt. In der zweiten Stellung 38 greift der Raststift 36 mit einer Nase 39 in die Bohrung 40 ein, welche an dem Träger 8 ausgebildet ist. Hierdurch ist eine Drehbarkeit des Hebels 9 um die Drehachse D118 blockiert. In der erste Stellung 37 ist der Raststift 36 in die Pfeilrichtung z zurückgezogen und steht mit seiner Nase 39 außerhalb des Trägers 8 und kann sich somit frei um seine Drehachse D118 drehen.

In Figur 4 ist das aus den Figuren 1 bis 3 bekannte Sitzmöbel 1 in einer zweiten Stellung SII in Seitenansicht dargestellt. Durch eine Drehung der Nocke 26 um etwa 90° im Uhrzeigersinn ist das Sitzelement 2 nun gegenüber der in der Figur 1 gezeigten Stellung SI bis in die Horizontale 16 auf einen Neigungswinkel α = 0° angehoben. Der Hebel 11 ist nicht mit dem Träger 8 gekoppelt und hat sich in Folge der Verstellung des Auflagers 25 um seine Drehachse D118 gegenüber seiner in der Figur 1 gezeigten Stellung leicht nach rechts gedreht. Der Öffnungswinkel β zwischen dem Sitzelement 2 und dem Rückenelement 3 liegt in dieser Stellung SII genauso wie in der Stellung SI bei etwa 80°.

In der Figur 5, welche eine vergrößerte Darstellung der Figur 4 im Bereich des Traggestells 4 zeigt, ist erkennbar, wie die Nocke 26 das Blattfederelement 9 in einem Übergangsbereich C verformt und von der Auflagefläche 17 abhebt.

In der Figur 6 ist das aus den Figuren 1 bis 5 bekannte Sitzmöbel 1 in einer dritten Stellung SIII in Seitenansicht dargestellt. Die dritte Stellung SIII ergibt sich aus der in den Figuren 4 und 5 gezeigten Stellung SII durch die Belastung des Sitzmöbels 1 mit der Gewichtskraft einer nicht dargestellten Person, wobei sich die nicht dargestellte Person auch gegen das Rückenelement 3 lehnt. Auf die beschriebene Belastung reagiert das Sitzmöbel 1 durch Bewegungen des Sitzelements 2 und des Rückenelements 3 in die Pfeilrichtung x, wobei sich hierbei das Sitzelement 2 mit seinem vorderen Sitzbereich 12 anhebt und mit seinem hinteren Sitzbereich 13 absenkt und wobei sich das Rückenelement 3 auch an dem Hebel 11 um die Drehachse D118 nach rechts dreht. Somit verändert sich neben der Ausrichtung des Sitzelements 2 und des Rückenelements 3 auch der Öffnungswinkel β zwischen dem Sitzelement 2 und dem Rückenelement 3. In der Stellung SIII des Sitzmöbels 1 weist der Öffnungswinkel β einen Wert von etwa 95° auf.

In der Figur 7 ist das aus den Figuren 1 bis 6 bekannte Sitzmöbel 1 in seinen beiden Stellungen SII und SIII in einer überlagerten Darstellung im Bereich des Traggestells 4 gezeigt. In der überlagerten Darstellung ist erkennbar wie durch die Verformung des Blattfederelements 9 und die Drehung des Hebels 11 um die Drehachse D118 das Sitzelement 2 aus einer waagrechten Stellung in eine zu dem Rückenelement 3 abfallende Stellung verschoben wird und sich hierbei mit seiner Vorderkante 19 anhebt und seinem hinteren Sitzbereich 13 absenkt. Hierzu bewegt sich die Drehachse D23 von einem Punkt P1 zu einem Punkt P2 und die Drehachse D112 von einem Punkt P3 zu einem Punkt P4. Selbstverständlich ist der Hebel 11 bei diesem Bewegungsvorgang, welcher durch die Gewichtskraft der auf dem Sitzmöbel 1 sitzenden, nicht dargestellten Person hervorgerufen wird, nicht an dem Träger 8 arretiert. Das Sitzelement 2 bewegt sich also zwischen einem vorderen Befestigungsmittel 41, welches im wesentlichen durch das Blattfederelement 9 gebildet wird, und einem hinteren Befestigungsmittel 42, welches im wesentlichen durch ein mechanisches Mittel 10 zur Übertragung einer Bewegung gebildet wird, das als Hebel 11 ausgeführt ist. Das hintere Befestigungsmittel 42 erlaubt dem Sitzelement 2 entweder die Bewegung auf einer Kreisbahn 31 um die Drehachse D118 bei ggf. gleichzeitiger Drehung um die Drehachse D112 oder eine reine Drehung um die Drehachse D118. Das vordere Befestigungsmittel 41 begrenzt eine Verstellung des Sitzelements 2, wobei sich die Position der Drehachse D23 an welcher das vordere Befestigungselement 41 und das Sitzelement 2 miteinander verbunden sind ebenfalls verändern kann und wobei grundsätzlich eine Drehung des Sitzelements 2 um die Drehachse D23 möglich ist. Die Stellung des Rückenelements 3 wird durch die Stellung des hinteren Befestigungselements 42 bestimmt, da das Rückenelement 3 an diesem angelenkt ist.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

**Bezugszeichenliste:**

| | |
|---|---|
| 1 | Sitzmöbel |
| 2 | Sitzelement |
| 3 | Rückenelement |
| 3 | Traggestell |
| 5 | Drehgestell |
| 6 | Rolle |
| 7 | Gasfeder |
| 8 | Träger |
| 9 | Blattfederelement |
| 10 | mechanisches Mittel zur Übertragung einer Bewegung |
| 11 | Hebel |
| 12 | vorderer Sitzbereich von 2 |
| 13 | hinterer Sitzbereich von 2 |
| 14 | Fortsatz von 11 |
| 15 | Rückenelementträger |
| 16 | erste Horizontale |
| 17 | Auflagefläche an 8 |
| 18 | Zahnschieber |
| 19 | Vorderkante von 2 |
| 20 | zweite Horizontale |
| 21 | Zahnrad |
| 22 | freies Ende von 9 |
| 23 | Hülse |
| 24 | Schraube zur Befestigung von 9 an 23 |
| 25 | unteres Auflager |
| 26 | Nocke |
| 27 | unteres Gegenlager |
| 28 | Rastmechanismus |
| 29 | Stellung von 11 |
| 30 | Anschlag an 8 für 11 |
| 31 | Kreisbahn |
| 32 | Bewegungsbahn von D23 |
| 33 | erster Drehgriff für 26 |
| 34 | zweiter Drehgriff für 21 |
| 35 | Gabel |
| 35a, 35b | Arm von 35 |
| 36 | Raststift |
| 37 | erste Stellung von 36 |
| 38 | zweite Stellung von 36 |
| 39 | Nase von 36 |
| 40 | Bohrung in 8 |
| 41 | vorderes Befestigungsmittel |
| 42 | hinteres Befestigungsmittel |
| A | erster Abschnitt von 9 |
| B | zweiter Abschnitt von 9 |
| C | Übergangsbereich von 9 zwischen A und B |
| D23 | Drehachse von 23 |
| D26 | Drehachse von 26 |
| D112 | Drehachse zwischen 11 und 2 |
| D118 | Drehachse zwischen 11 und 8 |
| G . | Gewichtskraft |
| SI | erste Stellung von 1 |
| SII | zweite Stellung von 1 |
| SIII | dritte Stellung von 1 |
| x, x' | Raumrichtung |
| y, y' | Raumrichtung |
| z, z' | Raumrichtung |
| v, v' | Raumrichtung |
| w | Drehrichtung |
| α | Neigung von 2 |
| β | Winkel zwischen 2 und 3 |
| γ | Neigung von 9 im Abschnitt A |

## Patentansprüche

1. Sitzmöbel (1) mit einem Sitzelement (2), einem Rückenelement (3) und einem Traggestell (4), wobei das Traggestell (4) einen Träger (8) und ein mechanisches Mittel (10) zur Übertragung einer Bewegung wie Hebel (11) und/oder Führung umfasst, welches den Träger (8) in einem hinteren Sitzbereich (13) mit dem Sitzelement (2) verbindet, wobei als vorderes Befestigungsmittel (41) für das Sitzelement (2) ein Blattfederelement (9) vorgesehen ist, welches an dem feststehenden Träger (8) gelagert ist, wobei das Blattfederelement (9) einen an dem Träger (8) geführten ersten Abschnitt (A) und einen frei zwischen dem Träger (8) und dem Sitzelement (2) liegenden zweiten Abschnitt (B) aufweist, wobei das Blattfederelement (9) in dem ersten Abschnitt (A) schräg nach oben in Richtung einer Vorderkante (19) des Sitzelements (2) weist, **dadurch gekennzeichnet, dass** eine Steigung des Blattfederelements (9) in einem Übergangsbereich (C) zwischen dem ersten Abschnitt (A) und dem zweiten Abschnitt (B) durch ein unteres Auflager (25) verstellbar ist.

2. Sitzmöbel nach Anspruch 1, **dadurch gekennzeichnet, dass** das Blattfederelement (9) in seinem Übergangsbereich (C) durch das untere Auflager (25) anhebbar ist.

3. Sitzmöbel nach einem der vorhergehenden Ansprüche, **dadurch gekennzeichnet, dass** untere Auflager (25) als Nocke (26) ausgebildet ist, welche um eine Drehachse (D26) drehbar ist.

4. Sitzmöbel nach Anspruch 3, **dadurch gekennzeichnet, dass** die Nocke (26) zentrisch um die Drehachse (D26) drehbar ist.

5. Sitzmöbel nach Anspruch 3, **dadurch gekennzeichnet, dass** die Nocke (26) exzentrisch um die Drehachse (D26) drehbar ist.

6. Sitzmöbel nach einem der vorhergehenden Ansprüche, **dadurch gekennzeichnet, dass** in dem ersten Abschnitt (A) des Blattfederelements (9) ein oberes Gegenlager (27) angeordnet ist, welches von oben auf das Blattfederelement (9) wirkt.

7. Sitzmöbel nach Anspruch 6, **dadurch gekennzeichnet, dass** das obere Gegenlager (27) entlang des ersten Abschnitts (A) des Blattfederelements (9) verfahrbar ist.

8. Sitzmöbel nach wenigstens einem der Ansprüche 6 oder 7, **dadurch gekennzeichnet, dass** das obere Gegenlager (27) einen Zahnschieber (18) und ein Zahnrad (21) umfasst, wobei das Blattfederelement (9) zwischen einer Auflagefläche (17) des Trägers (8) und dem Zahnschieber (18) eingeklemmt ist und wobei der Zahnschieber (18) durch eine Drehung des Zahnrads (21) parallel zu der Auflagefläche (17) des Trägers (8) in eine Längsrichtung (v, v') des Blattfederelements (9) bewegbar ist.

9. Sitzmöbel nach einem der vorhergehenden Ansprüche, **dadurch gekennzeichnet, dass** eine Verlängerung des Hebels (11) einen Rückenelementträger (15) bildet, an welchem das Rückenelement (3) befestigt ist.

10. Sitzmöbel nach einem der vorhergehenden Ansprüche, **dadurch gekennzeichnet, dass** der Hebel (11) in wenigstens zwei Drehstellungen an dem Träger (8) fixierbar ist.

## Claims

1. A piece of seating furniture (1) having a seating member (2), a back member (3), and a frame (4), wherein the frame (4) comprises a support (8) and a mechanical means (10) for transferring movement, such as a lever (11) and/or a guide connecting the support (8) to the seating member (2) in a rear seating area (13), wherein as a front fastening means (41) for the seating member (2) a leaf spring member (9) is provided which is mounted at the fixed support (8), wherein the leaf spring member (9) has a first portion (A) guided on the support (8) and a second portion (B) freely resting between the support (8) and the seating member (2), wherein the leaf spring member (9) is oriented in the first portion (A) obliquely upward in the direction of a leading edge (19) of the seating member (2), **characterized In that** a slope of the leaf spring member (8) in a transition area (C) between the first portion (A) and the second portion (B) can be adjusted via a bottom bearing (25).

2. The piece of seating furniture according to claim 1, **characterized in that** the leaf spring member (9) can be lifted in the transition area (C) thereof via the bottom bearing (25).

3. The piece of furniture according to any of the preceding claims, **characterized in that** the bottom bearing (25) is made as a cam (26) rotatable about an axis of rotation (D26).

4. The piece of furniture according to claim 3, **characterized in that** the cam (26) is centrically rotatable about the axis of rotation (D26).

5. The piece of furniture according to claim 3, **characterized in that** the cam (26) is eccentrically rotatable about the axis of rotation (D26).

6. The piece of furniture according to any of the preceding claims, **characterized in that** In the first portion (A) of the leaf spring member (9), a top thrust bearing (27) is arranged, acting on the leaf spring member (9) from above.

7. The piece of furniture according to claim 6, **characterized in that** the top thrust bearing (27) is movable along the first portion (A) of the leaf spring member (9).

8. The piece of furniture according to at least one of claims 6 or 7, **characterized in that** the top thrust bearing (27) comprises a tooth bridge (18) and a toothed gear (21), wherein the leaf spring member (9) is wedged between a bearing surface (17) of the support (8) and the tooth bridge (18), and wherein the tooth bride (18) can be moved by rotation of the toothed gear (21) in parallel to the bearing surface (17) of the support (8) in a longitudinal direction (v, v') of the leaf spring member (9).

9. The piece of furniture according to any of the preceding claims, **characterized in that** an extension of the lever (11) forms a back member support (15) to which the back member (3) is fastened.

10. The piece of furniture according to any of the preceding claims, **characterized in that** the lever (11) can be secured on the support (8) in at least two positions of rotation.

## Revendications

1. Siège (1) avec un élément d'assise (2), un élément de dossier (3) et un cadre porteur (4), dans lequel le cadre porteur (4) comprend un support (8) et un moyen mécanique (10) permettant de transmettre un mouvement tel qu'un levier (11) et/ou un guide, qui relie le support (8) à l'élément d'assise (2) dans une zone d'assise arrière (13), dans lequel il est prévu en tant que moyen de fixation avant (41) pour l'élément d'assise (2) un élément de ressort à lame (9), qui est monté au niveau du support (8) fixe, dans lequel l'élément de ressort à lame (9) présente une première section (A) guidée sur le support (8) et une deuxième section (B) reposant librement entre le support (8) et l'élément d'assise (2), dans lequel l'élément de ressort à lame (9), dans la première section (A), est orienté en oblique vers le haut dans la direction d'une arête avant (19) de l'élément d'assise (2), **caractérisé en ce qu'**un pas de l'élément de ressort à lame (9) dans une zone de transition (C) entre la première section (A) et la deuxième section (B) peut être réglé au moyen d'un appui inférieur (25).

2. Siège selon la revendication 1, **caractérisé en ce que** l'élément de ressort à lame (9) peut être soulevé dans sa zone de transition (C) au moyen de l'appui inférieur (25).

3. Siège selon l'une des revendications précédentes, **caractérisé en ce que** l'appui inférieur (25) est réalisé en tant que came (26) qui peut tourner autour d'un axe de rotation (D26).

4. Siège selon la revendication 3, **caractérisé en ce que** la came (26) peut tourner de façon centrée autour de l'axe de rotation (D26).

5. Siège selon la revendication 3, **caractérisé en ce que** la came (26) peut tourner de façon excentrée autour de l'axe de rotation (D26).

6. Siège selon l'une des revendications précédentes, **caractérisé en ce que** dans la première section (A) de l'élément de ressort à lame (9) est agencé un contre-appui supérieur (27) qui agit sur l'élément de ressort à lame (9) à partir du dessus.

7. Siège selon la revendication 6, **caractérisé en ce que** le contre-appui supérieur (27) peut être déplacé le long de la première section (A) de l'élément de ressort à lame (9).

8. Siège selon au moins l'une des revendications 6 ou 7, **caractérisé en ce que** le contre-appui supérieur (27) comprend une glissière dentée (18) et une roue dentée (21), étant entendu que l'élément de ressort à lame (9) est serré entre une surface d'appui (17) du support (8) et la glissière dentée (18) et que la glissière dentée (18) peut être déplacée parallèlement à la surface d'appui (17) du support (8) dans une direction longitudinale (v, v') de l'élément de ressort à lame (9) au moyen d'une rotation de la roue dentée (21).

9. Siège selon l'une des revendications précédentes, **caractérisé en ce qu'**un prolongement du levier (11) forme un support (15) pour l'élément de dossier, sur lequel l'élément de dossier (3) est fixé.

10. Siège selon l'une des revendications précédentes, **caractérisé en ce que** le levier (11) peut être fixé sur le support (8) dans au moins deux positions de rotation.
